# EUROPÄISCHE PATENTSCHRIFT

(11) **EP 2 105 542 B1**
(45) Veröffentlichungstag und Bekanntmachung des Hinweises auf die Patenterteilung: **27.10.2010**
(21) Anmeldenummer: 08405088.9
(22) Anmeldetag: 26.03.2008
(51) Int. Cl.: E03D 3/00, E03C 1/02, E03B 7/07

(54) **Ventilanordnung für eine Spülvorrichtung**
Valve system for a flushing device
Agencement de soupape pour un dispositif de rinçage

(43) Veröffentlichungstag der Anmeldung: 30.09.2009
(73) Patentinhaber: Geberit International AG, 8645 Jona (CH)
(72) Erfinder: Kuster, Rolf, 8640 Rapperswil (CH); Pfister, Guido, 8852 Altendorf (CH)
(74) Vertreter: Groner, Manfred

(56) Entgegenhaltungen:
- US-A- 2 257 134
- US-A1- 2006 179 560

## Beschreibung

Die Erfindung betrifft eine Ventilanordnung nach dem Oberbegriff des Anspruchs 1.

Eine Ventilanordnung dieser Art ist beispielsweise aus der EP-A-0 811 729 des Anmelders bekannt geworden. Das Schliessventil ist hier ein pneumatisches oder elektromagnetisch betätigbares Ventil. Dieses ist mit dem Drosselventil in einem gemeinsamen Gehäuse angeordnet. Zudem befindet sich in diesem Gehäuse ein Sieb.

Eine weitere ähnliche Ventilanordnung ist aus der EP-A-0 794 371 bekannt geworden. Um eine einfache Zugänglichkeit des Innenraums des Ventils und ferner eine einfache Handhabung bei der Montage und Installation zu gewährleisten, ist vorgesehen, dass das Ventilgehäuse eine mit einem Ventildeckel verschliessbare Öffnung aufweist und dass der Ventildeckel und der Siebdeckel an einer Frontseite des Ventilgehäuses und des Siebgehäuses angeordnet sind.

Die US-A-2,257,134 offenbart eine Spülvorrichtung, die in einer Leitungsanordnung ein an eine Versorgungsleitung angeschlossenes Drosselventil und ein an einen Abgangsstutzen angeschlossnes Schliessventil aufweist. Die Leitungsanordnung ist mit einem Gehäuse abgedeckt.

Die US-A-2006/0179560 offenbart eine Spülvorrichtung mit einem Einbaukasten, in dem ein an eine Versorgungsleitung angeschlossenes Rückschlagventil und ein an einen Abgangsstutzen angeschlossenes Schliessventil angeordnet sind.

Der Erfindung liegt die Aufgabe zugrunde, eine Ventilanordnung der genannten Art zu schaffen, die eine noch einfachere Zugänglichkeit, insbesondere zum Sieb und eine einfachere Handhabung bei der Montage und Installation ermöglicht.

Die Aufgabe ist bei einer gattungsgemässen Ventilanordnung gemäss Anspruch 1 gelöst. Bei der erfindungsgemässen Ventilanordnung kann für eine Revision oder für einen Austausch des Abgangsrohrteils und des Schliessventils diese vergleichsweise einfach aus dem Einbaukasten herausgehoben und anschliessend wieder eingesetzt werden. Nach dem Schliessen des Drosselventils muss hier lediglich noch die Verbindung zwischen dem Anschlussrohrteil und dem Abgangsrohrteil gelöst werden. Das Abgangsrohrteil kann dann mit dem Schliessventil aus dem Einbaukasten herausgehoben werden. Diese sind dann für eine Reinigung und Revision einfach zugänglich und können dann wieder einfach eingesetzt oder ausgetauscht werden.

Nach einer Weiterbildung der Erfindung ist vorgesehen, dass das Abgangsrohrteil mit dem Anschlussrohrteil verriegelt ist. Eine solche Verriegelung ermöglicht eine kraftschlüssige feste und dennoch lösbare Verbindung der beiden Rohrteile miteinander.

Nach einer Weiterbildung der Erfindung ist vorgesehen, dass das Abgangsrohrteil von unten dicht in das Anschlussrohrteil eingesetzt ist. Zum Lösen wird das Abgangsrohrteil nach unten bewegt und kann nach einem Schrägstellen aus dem Einbaukasten herausgehoben werden.

Eine besonders sichere Demontage ist gewährleistet, da gemäss der Erfindung am Anschlussrohrteil ein Sperrelement gelagert ist, das bei geöffnetem Drosselventil ein Lösen des Abgangsrohrteils vom Anschlussrohrteil verhindert und das bei geschlossenem Drosselventil in eine freigebende Position bewegbar ist. Das Sperrelement verhindert somit, dass das Abgangsrohrteil bei geöffnetem Drosselventil vom Anschlussrohrteil getrennt werden kann. Damit kann sicher verhindert werden, dass beim Lösen des Abgangsrohrteils Wasser aus der Ventilanordnung spritzt.

Das Entsperren ist dann besonders einfach, wenn gemäss einer Weiterbildung der Erfindung das Sperrelement in der Sperrstellung ein Halteelement sperrt, welches den Abgangsrohrteil mit dem Anschlussrohrteil verriegelt und das in der freigebenden Position des Sperrelements vom Anschlussrohrteil und vom Abgangsrohrteil lösbar ist.

Nach einer Weiterbildung der Erfindung ist in das obere Ende des Abgangsrohrteils ein Sieb herausnehmbar eingesetzt. Bei herausgehobenem Abgangsrohrteil kann dieses Sieb in einfacher Weise ausgewechselt oder gereinigt werden.

Nach einer Weiterbildung der Erfindung ist in die genannte untere Öffnung des Einbaukastens der Abgangsstutzen eingesetzt, in welchen das untere Ende des Abgangsrohrteils heraushebbar und neigbar eingesetzt ist. Ist das Abgangsrohrteil vom Anschlussrohrteil gelöst, so kann das Abgangsrohrteil geneigt und aus dem Abgangsstutzen herausgezogen werden. Bei der Montage kann entsprechend ebenfalls sehr einfach das Abgangsrohrteil schräg in den Abgangsstutzen eingesetzt und dann in den Einbaukasten eingesetzt werden.

Hierbei ist insbesondere vorgesehen, dass das untere Ende des Abgangsrohrteils von oben in eine Dichtung des Abgangsstutzens eingeschoben ist. Der Abgangsstutzen ist gemäss einer Weiterbildung der Erfindung mit einem Befestigungsteil lösbar mit dem Einbaukasten verbunden. Die Verbindung ist hierbei gemäss einer Weiterbildung der Erfindung als Bajonettverbindung ausgebildet. Dies ermöglicht eine einfache und dennoch sichere Befestigung des Abgangsstutzens am Einbaukasten.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: ein Schnitt durch eine erfindungsgemässe Ventilanordnung entlang der Linie I-I der Figur 2,
- Figur 2: ein Schnitt durch die erfindungsgemässe Ventilanordnung entlang der Linie II-II der Figur 1,
- Fig. 3 bis 9: schematisch die einzelnen Schritte beim Ein- und Ausbau des Abgangsrohrteils und
- Figur 10: eine räumliche Ansicht des Drosselventils.

Die in den Figuren 1 und 2 gezeigte Ventilanordnung 1 besitzt einen Einbaukasten 2, der in eine hier nicht gezeigte Nische, beispielsweise über einer Urinalschüssel montierbar ist. Der Einbaukasten 2 besitzt eine vordere Öffnung 24, die in an sich bekannter Weise mit einer Lagerplatte 25 und einer Abdeckplatte 26 verschlossen ist. Die Lagerplatte 25 und die Abdeckplatte 26 sind hier für eine pneumatische Betätigung ausgebildet. Grundsätzlich wäre hier aber auch eine andere Betätigung, beispielsweise eine elektromagnetische Betätigung möglich. In die Öffnung 24 ist ein ablängbarer Bauschutz 27 einsetzbar, der nach der Montage entsprechend abgelängt wird. Die Abdeckplatte 26 befindet sich dann abweichend von der Figur 2 vor dem Bauschutz 27.

Im Einbaukasten 2 ist ein Gehäuse G angeordnet, das an einem oberen Ende mittels einer Rändelmutter 5 mit einem Anschlussstutzen 4 verbunden ist, der durch eine Öffnung 21 aus dem Einbaukasten 2 herausragt. Auf den Anschlussstutzen 4 kann ein Schutzschwamm 28 aufgesetzt sein. Das Gehäuse G besitzt einen Wasserkanal W, der von einem Durchgang 3 des Anschlussstutzens 4 in einen Durchgang 8 eines Anschlussrohrteils 6 führt. In den Durchgang 8 ragt ein Drosselventil 7 hinein, das in Figur 10 gezeigt ist. Die Figur 2 zeigt zudem einen Schnitt durch dieses Drosselventil 7. Bei geschlossenem Drosselventil 7 ist der Durchgang 8 abgesperrt. Der Wasserkanal W führt nach dem Durchgang in einen Abgangsrohrteil 14, in das von oben ein Sieb 9 eingesetzt ist, das als Filter für den Rückhalt von Teilchen dient. In eine Öffnung des Abgangsrohrteils 14 ist ein Ventil 10 eingesetzt, das ein Schliessventil mit einem Verschlusskörper 12 ist, welches mit einem Ventilsitz 13 zusammenarbeitet. Das Ventil 10 ist ein an sich bekanntes Membranventil, das über eine Hilfsventil 11 gesteuert ist. Die Steuerung kann pneumatisch oder beispielsweise auch elektromagnetisch erfolgen. Vom Ventil 10 führt ein Durchgang 46 zu einer Mündung 17, welche in einen Durchgang 20 eines Abgangsstutzen 18 hineinragt. Dieser Abgangsstutzen 18 ist mit einem Deckel 15 mit dem Einbaukasten 2 lösbar verbunden. Innerhalb des Abgangsstutzens 18 ist eine Dichtung 16 eingesetzt, in welche das untere Ende bzw. die Mündung 17 des Abgangsrohrteils 14 hineinragt. Die Dichtung 16 ist mit dem Deckel 15 festgelegt. Die Verbindung des Deckels 15 mit dem Einbaukasten 2 ist insbesondere und vorzugsweise eine Bajonettverbindung. Durch Drehen des Deckels 15 kann somit der Abgangsstutzen 18 gelöst und nach oben in den Einbaukasten 2 geschoben werden. Mittels einer Schulter 19 ist der Abgangsstutzen 18 an einer Öffnung 22 des Einbaukastens 2 abgestützt. Zur Befestigung der Ventilanordnung 1 an einem hier nicht gezeigten Gestell werden an sich bekannte Befestigungsbolzen 23 verwendet.

Bei geöffnetem Drosselventil 7 kann somit durch Betätigen des Ventils 10 eine Spülung ausgelöst werden. Das Spülwasser strömt dann von dem Anschlussstutzen 4 durch das Ventil 10 und schliesslich durch die Mündung 17 in den Abgangsstutzen 18. Von dort fliesst das Wasser beispielsweise über ein Spülrohr in das Urinal oder einen anderen Sanitärartikel. Die Spülung wird unterbrochen, indem das Ventil 10 geschlossen wird.

Das Drosselventil 7 besitzt gemäss Figur 10 ein Gehäuse 47, in dem eine Drosselschraube 33 gelagert ist. Diese kann durch eine Öffnung 49 einer Sperrscheibe 29 hindurch gedreht und damit der in Figur 2 gezeigte Verschlusskörper 48 zum Sperren bzw. Entsperren bewegt werden. Die Sperrscheibe 29 ist um ein Schwenklager 45 schwenkbar, wobei in der in Figur 10 gezeigten Position die Sperrscheibe 29 einen Halter 30 überdeckt und diesen damit auf dem Gehäuse 47 fixiert. Am Halter 30 sind zwei Bügel 31 angebracht, welche gemäss Figur 2 jeweils mit einem vorderen Ende in eine Ausnehmung 32 des Abgangsrohrteils 14 eingreifen. Der Halter 30 verbindet mit diesen beiden Bügeln 31 den Anschlussrohrteil 6 mit dem Abgangsrohrteil 14. Ist das Drosselventil 7 geöffnet, so ragt die Drosselschraube 33 in die Öffnung 49 hinein. Die Sperrscheibe 29 ist damit gesperrt und kann nicht um das Schwenklager 45 verschwenkt werden. Entsprechend kann bei geöffnetem Drosselventil 7 der Halter 30 nicht vom Gehäuse 47 abgenommen und damit das Abgangsrohrteil 14 vom Anschlussrohrteil 6 entfernt werden. Ist hingegen das Drosselventil 7 geschlossen, so ragt die Drosselschraube 33 nicht in die Öffnung 49 hinein und entsprechend kann die Sperrscheibe 29 verschwenkt werden, so dass sie schliesslich den Halter 30 nicht überdeckt. Bei verschwenkter Sperrscheibe 29 kann dann der Halter 30 mit dem Bügel 31 abgenommen und damit die Verriegelung des Abgangsrohrteils 14 aufgehoben werden. Das Abgangsrohrteil 14 kann nun für eine Revision oder für einen Austausch ausgebaut werden, wie dies nachfolgend anhand der Figuren 3 bis 9 näher erläutert wird.

Die Figur 3 zeigt die Sperrscheibe 29 nach dem Verschwenken in Richtung des Pfeils 34 um das Schwenklager 45. Der Halter 30 ist damit frei und kann gemäss Figur 4 in Richtung des Pfeils 36 mit dem Bügel 31 vom Gehäuse 37 des Drosselventils 7 ausgezogen werden. Das Abgangsrohrteil 14 kann nun gemäss Figur 5 mit einem Schraubendreher 37 gemäss Pfeil 38 nach unten bewegt und gemäss Figur 6 in Richtung des Pfeils 35 nach vorne gekippt und schliesslich in Richtung des Pfeils 39 durch die Öffnung 24 aus dem Einbaukasten 2 herausgehoben werden. Mit dem Abgangsrohrteil 14 wird gleichzeitig die mit diesem verbundene Steuervorrichtung 40 und Anschlussleitungen 41 herausgehoben. Die Anschlussleitungen 41 sind in diesem Fall pneumatische Leitungen. Bei einem elektromagnetischen Ventil sind diese entsprechend durch Kabel ersetzt. Das ausgebaute Abgangsrohrteil 14 kann nun revidiert, beispielsweise gemäss Figur 7 mit einem Schmiermittel 42 geschmiert werden. Möglich ist hier auch eine Reinigung oder ein Austausch des Siebs 9. Schliesslich ist es selbstverständlich auch möglich, das gesamte Abgangsrohrteil 14 auszutauschen.

Nach der Revision bzw. dem Austausch wird das Abgangsrohrteil 14 in geneigter Stellung gemäss Figur 8 in Richtung des Pfeils 43 wieder durch die Öffnung 24 in den Einbaukasten 2 eingesetzt. Gemäss Figur 9 wird schliesslich das Abgangsrohrteil 14 in Richtung des Pfeils 44 nach oben geschoben, so dass dieses mit dem oberen Ende dicht mit dem Anschlussrohrteil 6 verbunden ist. Nun wird der Halter 30 eingeschoben und damit das Anschlussrohrteil 6 mit dem Abgangsrohrteil 14 verriegelt. Die Sperrscheibe 29 wird wieder in die in Figur 10 gezeigte Position verschwenkt. Durch die Öffnung 49 hindurch kann nun die Drosselschraube 33 gedreht und damit das Drosselventil 7 geöffnet werden. Die Drosselschraube 33 wird hierbei herausgedreht und ragt bei geöffnetem Drosselventil 7 in die Öffnung 49 und sperrt damit die Sperrscheibe 29, wie bereits oben erläutert.

Schliesslich werden die Lagerplatte 25 und die Abdeckplatte 26 montiert.

### Bezugszeichenliste

- 1: Ventilanordnung
- 2: Einbaukasten
- 3: Durchgang
- 4: Anschlussstutzen
- 5: Rändelmutter
- 6: Anschlussrohrteil
- 7: Drosselventil
- 8: Durchgang
- 9: Sieb
- 10: Ventil
- 11: Hilfsventil
- 12: Verschlusskörper
- 13: Ventilsitz
- 14: Abgangsrohrteil
- 15: Deckel
- 16: Dichtung
- 17: Mündung
- 18: Abgangsstutzen
- 19: Schulter
- 20: Durchgang
- 21: Öffnung
- 22: Öffnung
- 23: Befestigungsbolzen
- 24: Öffnung
- 25: Lagerplatte
- 26: Abdeckplatte
- 27: Bauschutz
- 28: Schutzschwamm
- 29: Sperrscheibe
- 30: Halter
- 31: Bügel
- 32: Ausnehmung
- 33: Drosselschraube
- 34: Pfeil
- 35: Pfeil
- 36: Pfeil
- 37: Schraubendreher
- 39: Pfeil
- 40: Steuervorrichtung
- 41: Anschlussleitung
- 42: Schmiermittel
- 43: Pfeil
- 44: Pfeil
- 45: Schwenklager
- 46: Durchgang
- 47: Gehäuse
- 48: Verschlusskörper
- 49: Öffnung
- G: Gehäuse
- W: Wasserkanal

## Patentansprüche

1. Ventilanordnung für eine Spülvorrichtung, insbesondere ein Urinal, mit einem Einbaukasten (2) und einem in dem Einbaukasten (2) angeordneten Gehäuse (G), das einen Wasserkanal (W) für das Spülwasser aufweist und das an einem ersten Ende an eine Versorgungsleitung und an einem zweiten Ende an einen Abgangsstutzen (18) anschliessbar ist, mit einem in eine erste Öffnung des Gehäuses (G) eingesetztes Drosselventil (7) und einem in eine zweite Öffnung des Gehäuses (G) eingesetztes steuerbares Schliessventil (10), **dadurch gekennzeichnet, dass** das Gehäuse (G) oben ein Anschlussrohrteil (6) und unten ein Abgangsrohrteil (14) aufweist, dass das Anschlussrohrteil (6) am Einbaukasten (2) befestigt ist und dass am Abgangsrohrteil (14) das Schliessventil (10) gelagert ist, dass das Abgangsrohrteil (14) an einem oberen Ende lösbar mit dem Anschlussrohrteil (6) verbunden und an einem unteren Ende ausziehbar in den Abgangsstutzen (18) eingesetzt ist, so dass das Abgangsrohrteil (14) vom Anschlussrohrteil (6) lösbar und aus dem Einbaukasten (2) heraushebbar ist, wobei am Anschlussrohrteil (6) ein Sperrelement (29) gelagert ist, das bei geöffnetem Drosselventil (7) ein Lösen des Abgangsrohrteils (14) vom Anschlussrohrteil (6) verhindert und das bei geschlossenem Drosselventil (7) in eine freigebende Position bewegbar und insbesondere schwenkbar ist.

2. Ventilanordnung nach Anspruch 1, **dadurch gekennzeichnet, dass** das Abgangsrohrteil (14) mit dem Anschlussrohrteil (6) lösbar verriegelt ist.

3. Ventilanordnung nach Anspruch 1 oder 2, **dadurch gekennzeichnet, dass** das Abgangsrohrteil (14) von unten dicht in das Anschlussrohrteil (6) eingesetzt ist.

4. Ventilanordnung nach Anspruch 1, **dadurch gekennzeichnet, dass** das Sperrelement (29) in der Sperrstellung ein Halteelement (30, 31) fixiert, welches das Abgangsrohrteil (14) mit dem Anschlussrohrteil (6) verriegelt und das in der freigebenden Position des Sperrelements (29) vom Drosselventil (7) lösbar ist.

5. Ventilanordnung nach einem der Ansprüche 1 bis 4, **dadurch gekennzeichnet, dass** in ein oberes Ende des Abgangsrohrteils (14) ein Sieb (9) herausnehmbar eingesetzt ist.

6. Ventilanordnung nach einem der Ansprüche 1 bis 5, **dadurch gekennzeichnet, dass** der Abgangsstutzen (18) in eine untere Öffnung (22) des Einbaukastens (2) eingesetzt ist, in welchen Abgangsstutzen (18) das untere Ende des Abgangsrohrteils (14) heraushebbar und neigbar eingesetzt ist.

7. Ventilanordnung nach Anspruch 6, **dadurch gekennzeichnet, dass** in den Abgangsstutzen (18) eine Dichtung (16) eingesetzt ist, in welche das genannte untere Ende bzw. die Mündung (17) des Abgangsrohrteils (14) von oben eingeschoben ist.

8. Ventilanordnung nach Anspruch 6 oder 7, **dadurch gekennzeichnet, dass** der Abgangsstutzen (18) mit einem Befestigungsteil (15) lösbar mit dem Einbaukasten (2) verbunden ist.

9. Ventilanordnung nach Anspruch 8, **dadurch gekennzeichnet, dass** der Abgangsstutzen (14) mit einer Bajonettverbindung mit Einbaukasten (2) verbunden ist.

## Claims

1. Valve arrangement for a flushing device, in particular a urinal, having an installation box (2) and having a housing (G), which is arranged in the installation box (2), has a water channel (W) for the flushing water and can be connected, at a first end, to a supply line and, at a second end, to an outlet stub (18), having a regulating valve (7), which is inserted into a first opening in the housing (G), and having a controllable closing valve (10), which is inserted into a second opening in the housing (G), **characterized in that** the housing (G) has, at the top, a connection pipe part (6) and, at the bottom, an outlet pipe part (14), **in that** the connection pipe part (6) is fastened on the installation box (2) and the closing valve (10) is mounted on the outlet pipe part (14), and **in that** the outlet pipe part (14), at an upper end, is connected in a detachable manner to the connection pipe part (6) and, at a lower end, is inserted into the outlet stub (18) such that it can be pulled out of the same, in which case the outlet pipe part (14) can be detached from the connection pipe part (6) and lifted out of the installation box (2), wherein the connection pipe part (6) has mounted on it a blocking element (29) which, with the regulating valve (7) open, prevents detachment of the outlet pipe part (14) from the connecting pipe part (6) and, with the regulating valve (7) closed, can be moved, and in particular pivoted, into a releasing position.

2. Valve arrangement according to Claim 1, **characterized in that** the outlet pipe part (14) is locked in a detachable manner to the connection pipe part (6).

3. Valve arrangement according to Claim 1 or 2, **characterized in that** the outlet pipe part (14) is inserted into the connection pipe part (6) in a sealing manner from beneath.

4. Valve arrangement according to Claim 1, **characterized in that** the blocking element (29), in the blocking position, fixes a retaining element (30, 31) which locks the outlet pipe part (14) to the connection pipe part (6) and which, in the releasing position of the blocking element (29), can be detached from the regulating valve (7).

5. Valve arrangement according to one of Claims 1 to 4, **characterized in that** a screen (9) is inserted in a removable manner into an upper end of the outlet pipe part (14).

6. Valve arrangement according to one of Claims 1 to 5, **characterized in that** the outlet stub (18) is inserted into a lower opening (22) in the installation box (2), it being possible for the lower end of the outlet pipe part (14) to be inserted into the outlet stub (18) such that it can be lifted out and inclined.

7. Valve arrangement according to Claim 6, **characterized in that** a seal (16) is inserted into the outlet stub (18), the aforementioned lower end or the mouth opening (17) of the outlet pipe part (14) being pushed into this seal from above.

8. Valve arrangement according to Claim 6 or 7, **characterized in that** the outlet stub (18) is connected to the installation box (2) in a detachable manner by way of a fastening part (15).

9. Valve arrangement according to Claim 8, **characterized in that** the outlet stub (14) is connected to the installation box (2) by way of a bayonet connection.

## Revendications

1. Agencement de soupape pour un dispositif de rinçage, notamment un urinoir, avec un caisson de montage (2) et un boîtier (G) disposé dans le caisson de montage (2) qui comporte un canal d'eau (W) pour l'eau de rinçage et qui peut être raccordé au niveau d'une première extrémité à une conduite d'alimentation et au niveau d'une deuxième extrémité à une tubulure de sortie (18), avec une vanne papillon (7) encastrée dans une première ouverture du boîtier (G) et une soupape de fermeture (10) commandable encastrée dans une deuxième ouverture du boîtier (G), **caractérisé en ce que** le boîtier (G) comporte en haut une partie de tube de raccordement (6) et en bas une partie de tube de sortie (14), que la partie de tube de raccordement (6) est fixée au caisson de montage (2), que la soupape de fermeture (10) est disposée au niveau de la partie de tube de sortie (14), que la partie de tube de sortie (14) est reliée de façon amovible à la partie de tube de raccordement (6) au niveau d'une extrémité supérieure et peut être encastrée dans la tubulure de sortie (18) au niveau de l'extrémité inférieure de façon à pouvoir en être retirée, de sorte que la partie de tube de sortie (14) puisse être détachée de la partie de tube de raccordement (6) et ressortie du caisson de montage (2), un élément de blocage (29) étant disposé au niveau de la partie de tube de raccordement (6), ledit élément empêchant, lorsque la vanne papillon (7) est ouverte, que la partie de tube de sortie (14) ne se détache de la partie de tube de raccordement (6) et étant déplacé, notamment pivoté, dans une position de libération lorsque la vanne papillon (7) est fermée.

2. Agencement de soupape selon la revendication 1, **caractérisé en ce que** la partie de tube de sortie (14) est verrouillée de façon amovible avec la partie de tube de raccordement (6).

3. Agencement de soupape selon la revendication 1 ou 2, **caractérisé en ce que** la partie de tube de sortie (14) est encastrée par en bas de façon étanche dans la partie de tube de raccordement (6).

4. Agencement de soupape selon la revendication 1, **caractérisé en ce que** l'élément de blocage (29) fixe dans la position de blocage un élément d'arrêt (30, 31) qui verrouille la partie de tube de sortie (14) avec la partie de tube de raccordement (6) et peut être retiré de la vanne papillon (7) dans la position de libération de l'élément de blocage (29).

5. Agencement de soupape selon l'une quelconque des revendications 1 à 4, **caractérisé en ce qu'**un tamis (9) est encastré dans une extrémité supérieure de la partie de tube de sortie (14) de façon à pouvoir en être ressorti.

6. Agencement de soupape selon l'une quelconque des revendications 1 à 5, **caractérisé en ce que** la tubulure de sortie (18) est encastrée dans une ouverture inférieure (22) du caisson de montage (2), l'extrémité inférieure de la partie de tube de sortie (14) pouvant être encastrée de façon sortable et inclinable dans ladite tubulure de sortie (18).

7. Agencement de soupape selon la revendication 6, **caractérisé en ce qu'**un joint (16) dans lequel ladite extrémité inférieure et/ou l'embouchure (17) de la partie de tube de sortie (14) est insérée par en haut est encastré dans la tubulure de sortie (18).

8. Agencement de soupape selon la revendication 6 ou 7, **caractérisé en ce que** la tubulure de sortie (18) est reliée de façon amovible au caisson de montage (2) avec une partie de fixation (15).

9. Agencement de soupape selon la revendication 8, **caractérisé en ce que** la tubulure de sortie (14) est reliée au caisson de montage (2) avec une jonction à baïonnette.
